# EUROPÄISCHE PATENTSCHRIFT

(11) **EP 0 134 892 B1**
(45) Veröffentlichungstag und Bekanntmachung des Hinweises auf die Patenterteilung: **08.04.1987**
(21) Anmeldenummer: 84105114.7
(22) Anmeldetag: 07.05.1984
(51) Int. Cl.: B66B 1/18, B66B 1/14

(54) **Gruppensteuerung für Aufzüge mit Doppelkabinen**
Lift group control for double-compartment cars
Commande d'un groupe d'ascenseurs pour cabines à compartiments doubles

(30) Priorität: 12.08.1983 CH 4410/83
(43) Veröffentlichungstag der Anmeldung: 27.03.1985
(73) Patentinhaber: INVENTIO AG, CH-6052 Hergiswil NW (CH)
(72) Erfinder: Schröder, Joris, Dr. Ing.-Dipl., CH-6006 Luzern (CH)

## Beschreibung

Die Erfindung betrifft eine Gruppensteuerung für Aufzüge mit Doppelkabinen, die aus zwei in einem gemeinsamen Fahrkorbrahmen übereinander angeordneten Kabinen gebildet sind, mit Kabinenrufspeichern und den Kabinen zugeordneten Lastmesseinrichtungen, mit Stockwerkrufspeichern, mit jedem Aufzug der Gruppe zugeordneten, jeweils das Stockwerk eines möglichen Anhaltens anzeigenden Selektoren sowie mit einer für jedes Stockwerk mindestens eine Stellung aufweisenden Abtasteinrichtung, wobei eine Steuerungseinrichtung vorgesehen ist, mittels welche die Doppelkabinen der Aufzugsgruppe den Stockwerkrufen zuteilbar sind.

Derartige Aufzüge können bei jeder Fahrt doppelt soviel Fahrgäste befördern wie Aufzüge mit Einzelkabinen. Da weniger gehalten werden muss, kann die gleiche Anzahl Stockwerkrufe in kürzerer Zeit bedient werden, so dass die Förderleistung beträchtlich gesteigert werden kann.

Mit der schweizerischen Patentschrift Nr. 529 054 ist eine Steuerung für eine Aufzugsgruppe mit Doppelkabinen bekannt geworden, bei der die Doppelkabinen derartig ausgebildet sind, dass zwei benachbarte Stockwerke gleichzeitig bedient werden können. Hierbei soll das Füllen eines Gebäudes in möglichst kurzer Zeit bei annähernd gleichmässiger Belegung der Doppelkabinen dadurch erreicht werden, dass im Erdgeschoss die Fahrgäste zu geradzahligen Obergeschossen in die obere Kabine, zu den ungeradzahligen in die untere Kabine einsteigen, wobei jeweils die Kabinenrufgeber für die nicht der Kabine zugeordneten Geschosse gesperrt sind. Sobald die Kabine auf einen Stockwerkruf anhalten muss, wird die Sperrung aufgehoben, so dass der Zusteiger zu beliebigen Stockwerken fahren kann. Die Steuerung der Aufzugsgruppe arbeitet nach dem System der Unterteilung des Fahrweges in Zonen, wobei Kabinen und Zonen einander zugeordnet sind und die Kabinen gemäss der Lage der Zonen über den ganzen Fahrweg verteilt sind. Bei derartigen Steuerungen ist die Zuteilung der Stockwerkrufe zu den Kabinen lediglich von der Lage und Richtung der Rufe abhängig, wohingegen andere Faktoren, wie beispielsweise die Kabinenlast, bei der Zuteilungsprozedur praktisch nicht berücksichtigt werden. Eine gleichmässige Verteilung der Fahrgäste auf die einzelnen Kabinen der Doppelkabinen ist daher bei Normalbetrieb der Aufzugsanlage nicht möglich, so dass in bezug auf kurze durchschnittliche Wartezeiten der Fahrgäste und Steigerung der Förderleistung keine optimalen Ergebnisse erzielbar sind.

Bei einer aus der europäischen Patentanmeldung Nr. 0032213 bekannten Gruppensteuerung für Aufzüge mit Einzelkabinen können die Zuordnungen der Kabinen zu den Stockwerkrufen zeitlich optimiert werden. Hierbei wird mittels einer Recheneinrichtung in Form eines Mikroprozessors während eines Abtastzyklus eines ersten Abtasters bei jedem Stockwerk, ob ein Stockwerkruf vorhanden ist oder nicht, aus der Distanz zwischen dem Stockwerk und der von einem Selektor angezeigten Kabinenposition, den innerhalb dieser Distanz zu erwartenden Zwischenhalten und der momentanen Kabinenlast eine den Zeitverlusten von wartenden Fahrgästen und den Zeitverlusten der Fahrgäste in der Kabine proportionale Summe errechnet. Dabei wird die im Berechnungszeitpunkt vorhandene Kabinenlast derart korrigiert, dass die voraussichtlichen, aus den Zu- und Aussteigerzahlen der Vergangenheit abgeleiteten Zu- und Aussteiger bei den zukünftigen Zwischenhalten berücksichtigt werden. Diese, auch Bedienungskosten genannte, Verlustzeitsumme wird in einem Kostenspeicher gespeichert. Während eines Kostenvergleichszyklus mittels eines zweiten Abtasters werden die Bedienungskosten aller Aufzüge über die Vergleichseinrichtung miteinander verglichen, wobei jeweils in einem Zuteilungsspeicher des Aufzuges mit den geringsten Bedienungskosten eine Zuteilungsanweisung speicherbar ist, die dasjenige Stockwerk bezeichnet, dem die betreffende Kabine zeitlich optimal zugeordnet ist.

Die der Erfindung zugrunde liegende Aufgabe besteht darin, durch Verbesserung der vorstehend beschriebenen Gruppensteuerung eine Gruppensteuerung für Aufzüge mit Doppelkabinen zu schaffen, mittels welcher die Doppelkabinen den Stockwerkrufen derart zuteilbar sind, dass minimale durchschnittliche Wartezeiten der Fahrgäste erzielt werden und die Förderleistung gesteigert wird. Zur Lösung dieser Aufgabe schlägt die Erfindung mit den im unabhängigen Patentanspruch gekennzeichneten Merkmalen vor, die Bedienungskosten für jede der beiden Kabinen einer Doppelkabine zu errechnen und mittels einer Vergleichsschaltung miteinander zu vergleichen, wobei die geringeren Bedienungskosten im Kostenspeicher des betreffenden Aufzuges gespeichert werden und wobei bei Vorliegen von Zuteilungsanweisungen für gleichgerichtete Stockwerkrufe zweier benachbarter Stockwerke und/oder Koinzidenzen von Kabinenrufen und Abtasterstellungen die zu speichernden Bedienungskosten reduziert werden.

Die mit der Erfindung erzielten Vorteile liegen insbesondere darin, dass das Anhalten an benachbarten Stockwerken mit gleichgerichteten Stockwerkrufen und/oder an Stockwerken mit Kabinen- und Stockwerkrufen gefördert wird, wodurch weniger Halte entstehen, die Wartezeiten verringert werden und die Förderleistung erhöht wird. Ein weiterer Vorteil liegt darin, dass jeweils die Kabine mit den kleineren Bedienungskosten einen einzelnen zugeteilten Stockwerkruf bedient. Auf diese Weise werden die Doppelkabinen gleichmässiger gefüllt und die Förderleistung zusätzlich gesteigert.

Im folgenden wird die Erfindung anhand eines auf der Zeichnung dargestellten Ausführungsbeispieles näher erläutert. Es zeigen:
Fig. 1 eine schematische Darstellung der erfindungsgemässen Gruppensteuerung für einen Aufzug einer aus drei Aufzügen bestehenden Aufzugsgruppe,
Fig. 2 eine schematische Darstellung einer Vergleichsschaltung eines Aufzuges der Gruppensteuerung gemäss Fig. 1 und
Fig. 3 ein Diagramm des zeitlichen Ablaufes der Steuerung.

In der Fig. 1 ist mit 1 ein Aufzugsschacht eines Aufzuges a einer aus beispielsweise drei Aufzügen a, b und c bestehenden Aufzugsgruppe bezeichnet. Eine Fördermaschine 2 treibt über ein Förderseil 3 eine im Aufzugsschacht 1 geführte, aus zwei in einem gemeinsamen Fahrkorbrahmen angeordneten Kabinen 5, 6 gebildete Doppelkabine 4 an, wobei gemäss der als Beispiel gewählten Aufzugsanlage sechzehn Stockwerke E1 bis E16 bedient werden. Der Abstand der beiden Kabinen 5, 6 voneinander ist so gewählt, dass er mit dem Abstand zweier benachbarter Stockwerke übereinstimmt. Die Fördermaschine 2 wird von einer aus der europäischen Patentanmeldung Nr. 0026406 bekannten Antriebssteuerung gesteuert, wobei die Sollwerterzeugung, die Regelfunktionen und die Stoppeinleitung mittels eines Mikrocomputersystems 7 realisiert werden und wobei mit 8 die Mess- und Stellglieder der Antriebssteuerung symbolisiert sind, die über ein erstes Interface IF1 mit dem Mikrocomputersystem 7 in Verbindung stehen. Jede Kabine 5, 6 der Doppelkabine 4 weist eine Lastmesseinrichtung 9, eine den jeweiligen Betriebszustand Z der Kabine signalisierende Einrichtung 10 und Kabinenrufgeber 11 auf. Die Einrichtungen 9, 10 sind über das erste Interface IF1 mit dem Mikrocomputersystem 7 verbunden. Die Kabinenrufgeber 11 und auf den Stockwerken vorgesehene Stockwerkrufgeber 12 sind beispielsweise über eine mit der europäischen Patentanmeldung Nr. 0062141 bekannt gewordene Eingabeeinrichtung 13 und ein zweites Interface IF2 am Mikrocomputersystem 7 angeschlossen.

Das Mikrocomputersystem 7 besteht aus einem Stockwerkrufspeicher RAM 1, zwei den einzelnen Kabinen 5, 6 der Doppelkabine 4 zugeordneten Kabinenrufspeichern RAM2, RAM3, einem die momentane Last P_{M} jeder einzelnen Kabine 5, 6 speichernden Lastspeicher RAM4, zwei den Betriebszustand Z der Kabinen 5, 6 speichernden Speichern RAM5, RAM6, zwei Kostenanteilspeichern RAM7, RAM8, einem Kostenspeicher RAM9, einem Zuteilungsspeicher RAM10, einem jeweils ein Kennzeichen der Kabine 5, 6 mit den kleineren Bedienungskosten K speichernden Kennzeichenspeicher RAM 11, einem Programmspeicher EPROM und einem Mikroprozessor CPU, der über einen Bus B mit den Speichern RAM1 bis RAM11 und EPROM verbunden ist. Mit R1 und R2 sind ein erster und ein zweiter Abtaster einer Abtasteinrichtung bezeichnet, wobei die Abtaster R1, R2 Register sind, mittels welcher den Stockwerknummern und der Laufrichtung entsprechende Adressen gebildet werden. Die Kostenanteilspeicher RAM7, RAM8 weisen je Abtasterstellung zwei Speicherplätze v, h auf, die den beiden Kabinen 5, der Doppelkabine 4 zugeordnet sind. Mit R3 ist ein Selektor in Form eines weiteren Registers bezeichnet, welcher bei fahrender Kabine die Adresse desjenigen Stockwerkes anzeigt, auf dem die Kabine noch anhalten könnte. Wie aus vorstehend genannter Antriebssteuerung bekannt, sind den Selektoradressen Zielwege zugeordnet, die mit einem in einem Sollwertgeber erzeugten Zielweg verglichen werden. Bei Gleichheit der Wege und Vorliegen eines Haltebefehls wird die Verzögerungsphase eingeleitet. Ist kein Haltebefehl vorhanden, so wird der Selektor R3 auf das nächste Stockwerk geschaltet.

Eine mit den Kostenanteilspeichern RAM7, RAMB, dem Kostenspeicher RAM9 und dem Kennzeichenspeicher RAM11 verknüpfte Vergleichsschaltung VS weist gemäss Fig. 2 zwei Addierer AD1, AD2 und einen Komparator KO auf. Die für nachstehend näher beschriebene Operationen benötigte Vergleichsschaltung VS wird vom Mikroprozessor CPU gebildet.

Die Mikrocomputersysteme 7 der einzelnen Aufzüge a, b, c sind über eine aus der europäischen Patentanmeldung Nr. 0050304 bekannte Vergleichseinrichtung 14 und ein drittes Interface IF3 sowie über ein aus der europäischen Patentanmeldung Nr. 0050305 bekanntes Partyline-Übertragungssystem 15 und ein viertes Interface IF4 miteinander verbunden und bilden in dieser Weise die erfindungsgemässe Gruppensteuerung.

Anhand der Fig. 3 werden im folgenden der zeitliche Ablauf und die Funktion der vorstehend beschriebenen Gruppensteuerung erläutert:

Bei Auftreten eines einen bestimmten Aufzug a, b, c der Gruppe betreffenden Ereignisses, wie beispielsweise Eingabe eines Kabinenrufes, Zuteilung eines Stockwerkrufes oder Änderung der Selektorstellung, beginnt der dem betreffenden Aufzug zugeordnete erste Abtaster R1 mit einem Umlauf, im folgenden Kostenberechnungszyklus KBZ genannt, ausgehend von der Selektorstellung in Fahrtrichtung der Kabine, wobei das Ereignis bei Aufzug a eingetreten sein möge (Zeitpunkt I). Bei jeder Abtasterstellung wird nun vom Mikroprozessor CPU des Mikrocomputersystems 7 für jede einzelne Kabine 5, 6 der Doppelkabine 4 gemäss den Formeln der Patentansprüche 2 und 3 eine den Zeitverlusten von wartenden Fahrgästen proportionale Summe, auch Bedienungskosten K genannt, errechnet, wobei die Faktoren k, und k₂ wie bei einer mit der europäischen Patentanmeldung Nr. 0032213 bekannt gewordenen, nach dem gleichen Prinzip arbeitenden Gruppensteuerung für Aufzüge mit Einzelkabinen ermittelt werden. Beim Berechnungsvorgang werden die inneren und äusseren Bedienungskosten Kₗᵥ K_{A}y, Kjₕ, K_{Ah} getrennt ermittelt und in den Speicherplätzen v, h der Kostenanteilspeicher RAM7, RAM8 gespeichert. Die danach für jede einzelne Kabine 5, 6 der Doppelkabine 4 mittels der Addierer AD1, AD2 der Vergleichsschaltung VS geblildetenen gesamten Bedienungskosten K_{"}, Kₕ werden miteinander verglichen, und es wird im Kennzeichenspeicher RAM11 ein Kennzeichen der Kabine 5 oder 6 mit den kleineren Bedienungskosten eingeschrieben, wobei beispielsweise die in Fahrtrichtung hintere Kabine 5 oder 6 die kleineren Bedienungskosten aufweisen möge und die hintere Kabine jeweils durch eine logische "1" gekennzeichnet ist (Fig. 1, 2). Bei Vorhandensein des Kennzeichens "1" werden somit die Bedienungskosten Kₕ der hinteren Kabine im Kostenspeicher RAM9 gespeichert. Hierauf wird durch Bildung einer neuen Adresse der Abtaster R1 auf das nächste Stockwerk geschaltet und der Berechnungsvorgang wiederholt.

Nach Beendigung des Kostenberechnungszyklus KBZ (Zeitpunkt II) beginnen die zweiten Abtaster R2 bei allen Aufzügen a, b, c gleichzeitig einen Umlauf, im folgenden Kostenvergleichszyklus KVZ genannt, ausgehend vom ersten Stockwerk (Zeitpunkt III). Der Start der Kostenvergleichszyklen KVZ erfolgt beispielsweise fünf- bis zehnmal pro Sekunde. Bei jeder Abtasterstellung werden die in den Kostenspeichern RAM9 der Aufzüge a, b, c enthaltenen Bedienungskosten K_{"} oder Kₕ der Vergleichseinrichtung 14 zugeleitet und miteinander verglichen, wobei jeweils im Zuteilungsspeicher RAM10 des Aufzuges a, b, c mit den geringsten Bedienungskosten K eine Zuteilungsanweisung in Form einer logischen "1" speicherbar ist, die dasjenige Stockwerk bezeichnet, dem der betreffende Aufzug a, b, c zeitlich optimal zugeordnet ist. Beispielsweise möge aufgrund des Vergleiches in der Abtasterstellung 9 eine Neuzuteilung durch Löschung einer Zuteilungsanweisung bei Aufzug b und Einschreibung einer solchen bei Aufzug a erfolgen (Fig. 1). Da gemäss Beispiel für Stockwerk E9 ein Stockwerkruf gespeichert ist und der Selektor R3 auf dieses Stockwerk zeigt (Fig. 1), könnte beim Aufzug a die Verzögerungsphase eingeleitet werden, wenn die anfänglich erwähnten Kriterien gegeben sind. Hierbei wird bei Vorhandensein des Kennzeichens "1" im Kennzeichenspeicher RAM11 der der nächstfolgenden Selektorstellung entsprechende Zielweg vorgegeben, so dass die Doppelkabine 4 beispielsgemäss mit der weniger beladenen, hinteren Kabine 5 oder 6 auf dem Stockwerk E9 halten würde. Durch die Neuzuteilung bei Abtasterstellung 9 wird bei den Aufzügen a und b je ein neuer Kostenberechnungszyklus KBZ gestartet und der Kostenvergleichszyklus KVZ unterbrochen, da der erstere Priorität hat. Während der Kostenberechnungszyklus KBZ von Aufzug b unterbrechungslos abläuft, möge derjenige des Aufzuges a zwischen den Zeitpunkten IV und V wegen eines Antriebsregelungsvorganges aussetzen. Anschliessend wird der Kostenvergleich ab Abtasterstellung 10 fortgesetzt, um bei Abtasterstellung 9 (abwärts) durch Eintreten eines Ereignisses bei Aufzug c, beispielsweise Änderung der Selektorstellung, ' wieder unterbrochen zu werden (Zeitpunkt VI). Nach Beendigung des dadurch ausgelösten Kostenberechnungszyklus KBZ bei Aufzug c (Zeitpunkt VII) erfolgt Fortsetzung des Kostenvergleichszyklus KVZ und dessen Beendigung bei Abtasterstellung 2 (abwärts). Zwischen den Zeitpunkten VIII und IX läuft ein weiterer, beispielsweise durch einen Kabinenruf ausgelöster Kostenberechnungszyklus KBZ für Aufzug a ab, worauf zum Zeitpunkt X der nächste Kostenvergleichszyklus KVZ gestartet wird.

## Patentansprüche

1. Gruppensteuerung für Aufzüge mit Doppelkabinen, die aus zwei in einem gemeinsamen Fahrkorbrahmen übereinader angeordneten Kabinen (5, 6) gebildet sind, mit Kabinenrufspeichern (RAM2, RAM3) und den Kabinen (5, 6) zugeordneten Lastmesseinrichtungen (9), mit Stockwerkrufspeichern (RAM1), mit jedem Aufzug der Gruppe zugeordneten, jeweils das Stockwerk eines möglichen Anhaltens anzeigenden Selektoren (R3) sowie mit einer für jedes Stockwerk mindestens eine Stellung aufweisenden Abtasteinrichtung (R1, R2), wobei eine Steuerungseinrichtung vorgesehen ist, die je Aufzug eine Recheneinrichtung (CPU) aufweist, welche bei jeder Stellung eines ersten Abtasters (R1) der Abtasteinrichtung (R1, R2) den Wartezeiten von Fahrgästen entsprechende Bedienungskosten (K) ermittelt, und wobei zwei je einen inneren und äußeren Bedienungskostenanteil (Kₗ K_{A}) speichernde Kostenanteilspeicher (RAM7, RAM8) ein die Bedienungskosten (K) speichernder Kostenspeicher (RAM9), eine die Kabine mit den kleinsten Bedienungskosten (K) bei jeder Stellung eines zweiten Abtasters (R2) der Abtasteinrichtung (R1, R2) ermittelnde Vergleichseinrichtung (14) und ein Zuteilungsspeicher (RAM10) vorgesehen sind, wobei in den Zuteilungsspeicher (RAM10) der die geringsten Bedienungskosten (K) aufweisenden Kabine (4) eine Zuteilungsanweisung für einen vorhandenen oder zukünftigen Stockwerkruf einschreibbar ist,
dadurch gekennzeichnet,
- dass die Kostenanteilspeicher (RAM7, RAM8) je Abtasterstellung zwei Speicherplätze (v, h) aufweisen, in welchen für jede einzelne Kabine (5, 6) der Doppelkabine (4) errechnete Bedienungskostenanteile (K_{Iv}, K_{Ih}, K_{Av}, K_{Ah}) gespeichert sind,
- dass eine Vergleichsschaltung (VS) vorgesehen ist, die mit den Kostenanteilspeichern (RAM7, RAM8) und dem Kostenspeicher (RAM9) verknüpft ist und welche die Bedienungskosten (Ky, Kₕ) der beiden Kabinen (5, 6) der Doppelkabine (4) miteinander vergleicht, wobei die geringeren Bedienungskosten (Ky, Kₕ) im Kostenspeicher (RAM9) speicherbar sind,
- dass ein Kennzeichenspeicher (RAM11) vorgesehen ist, der mit der Vergleichsschaltung (VS) und dem Selektor (R3) in Verbindung steht und in welchem ein Kennzeichen der Kabine (5, 6) mit den kleineren Bedienungskosten (Ky, Kₕ) gespeichert ist, und
- dass der in dem einen Kostenanteilspeicher (RAM7) zu speichernde erste Bedienungskostenanteil (Kₗᵥ, Kh) bei Vorliegen von Zuteilungsanweisungen für gleichgerichtete Stockwerkrufe zweier benachbarter Stockwerke und/oder Koinzidenzen von Kabinenrufen und Abtasterstellungen des ersten Abtasters (R1) reduzierbar ist.

2. Gruppensteuerung für Aufzüge nach Patentanspruch 1, wobei die Ermittlung der Bedienungskosten (K) nach der Beziehung
K = tᵥ(P_{M}+k₁.R_{E}-k₂.R_{C})+k₁[m.tₘ+tᵥ.(R+Z)] erfolgt, worin
tᵥ die Verzögerungszeit bei einem Zwischenhalt,
P_{M} die momentane Kabinenlast im Zeitpunkt der Berechnung,
R_{E} die Anzahl zugeteilter Stockwerkrufe zwischen Selektor- und Abtasterstellung,
R_{c} die Anzahl Kabinenrufe zwischen Selektor-und Abtasterstellung,
k₁ eine in Abhängigkeit von den Verkehrsverhältnissen ermittelte voraussichtliche Anzahl zusteigende Personen pro Stockwerkruf,
k₂ eine in Abhängigkeit von den Verkehrsverhältnissen ermittelte voraussichtliche Anzahl aussteigende Personen pro Kabinenruf,
m die Anzahl Stockwerkdistanzen zwischen Selektor- und Abtasterstellung,
tₘ die mittlere Fahrzeit pro Stockwerkdistanz,
R die Anzahl der zu erwartenden Halte zwischen Selektor- und Abtasterstellung,
Z einen vom Betriebszustand der Kabine abhängigen Zuschlag,
tv(PM + k₁.RE-k₂.R_{C}) den Wartezeiten von in der Kabine voraussichtlich befindlichen Fahrgästen entsprechende innere Bedienungskosten (Kᵢ), die während eines Haltes auf einem von der Abtasterstellung bezeichneten Stockwerk entstehen würden, und
k₁[m.tₘ+tᵥ.(R+Z)] den Wartezeiten von in einem von der Abtasterstellung bezeichneten Stockwerk voraussichtlich befindlichen Fahrgästen entsprechende äussere Bedienungskosten (K_{A}) bedeuten,
dadurch gekennzeichnet, dass die Ermittlung der Bedienungskosten (Ky, Kₕ) jeder einzelnen Kabine (5, 6) der Doppelkabine (4) bei jeder Abtasterstellung nach den Beziehungen
Kᵥ = Sᵥ. K_{Iv} + K_{AV}
Kₕ=Sₕ.K_{Ih}+K_{Ah}
erfolgt, worin
K_{Iv} K_{Av} die inneren bzw. äusseren Bedienungskosten der in Fahrtrichtung vorderen Kabine und
K_{Ih}, K_{Ah} die inneren bzw. äusseren Bedienungskosten der in Fahrtrichtung hinteren Kabine sowie
S_{v'} Sₕ einen Statusfaktor bedeuten, wobei Sᵥ,Sn = 0 ist, wenn Koinzidenz eines Kabinenrufes und der Abtasterstellung vorliegt,
Sᵥ,Sₕ - 1 ist, wenn Zuteilungsanweisungen für gleichgerichtete Rufe zweier benachbarter Stockwerke vorliegen,
Sᵥ,Sₕ = 2 ist, wenn weder Koinzidenz noch Zuteilungsanweisungen für gleichgerichtete Rufe zweier benachbarter Stockwerke vorliegen.

3. Gruppensteuerung für Aufzüge nach Patentanspruch 2,
dadurch gekennzeichnet,
dass ein Zähler (CPU) vorgesehen ist, der zugeteilte, gleichgerichtete Rufe zweier benachbarter Stockwerke paarweise zählt, und dass die Anzahl der zu erwartenden Halte (R) zwischen Selektor- und Abtasterstellung nach der Beziehung
R = R_{E}+R_{C}-R_{EC}-R_{EE}
errechnet wird, wobei
R_{E} die Anzahl zugeteilter Stockwerkrufe zwischen Selektor- und Abtasterstellung,
R_{c} die Anzahl Kabinenrufe zwischen Selektor-und Abtasterstellung,
R_{EC} die Anzahl Koinzidenzen von Kabinenrufen und zugeteilten Stockwerkrufen zwischen Selektor- und Abtasterstellung und
R_{EE} die Anzahl Paare zugeteilter, gleichgerichteter Rufe zweier benachbarter Stockwerke zwischen Selektor- und Abtasterstellung bedeuten.

## Claims

1. Group control for lifts with double cages, which are formed of two cages (5, 6) arranged one above the other in a common lift cage frame, with cage call stores (RAM2, RAM3) and load- measuring equipments (9) associated with the cages (5, 6), with floor call stores (RAM1), with selectors (R3) associated with each lift of the group and respectively indicating the floor of a possible stop as well as with a scanning equipment (R1, R2) displaying at least one setting for each floor, wherein a control equipment is provided, which for each lift displays an arithmetic equipment (CPU), which for each setting of a first scanner (R1) of the scanning equipment (R1, R2) determines operating costs (K) corresponding to the waiting times of passengers and wherein two cost component stores (RAM7, RAM8) each storing a respective inner and outer operating cost component (K_{I}, K_{A}), a cost store (RAM9) storing the operating costs (K), a comparison equipment (14) determining the cage with the smallest operating costs (K) for each setting of a second scanner (R2) of the scanning equipment (R1, R2) and an allocation store (RAM10) are provided, wherein an allocation instruction for a present or future floor call is recordable in the allocation store (RAM10) of the cage (4) displaying the least operating costs (K), characterised thereby,
- that the cost component stores (RAM7, RAM8) for each scanner setting display two storage places (v, h), in which operating cost components (Kₗᵥ), Kₗₕ, K_{Av}, K_{Ah}) are stored, which are calculated for each individual cage (5, 6) of the double cage (4),
- that a comparison circuit (VS) is provided, which is interlinked with the cost component stores (RAM7, RAM8) and the cost store (RAM9) and which compares the operating costs (Kᵥ, Kₕ) of both the cages (5, 6) of the double cage (4) one with the other, wherein the lower operating costs (Ky, Kₕ) are storable in the cost store (RAM9),
- that an identification store (RAM11) is provided, which stands in connection with the comparison circuit (VS) and the selector (S) and in which an identification of the cage (5, 6) with the smaller operating costs (Kᵥ, Kₕ) is stored, and
- that the first operating cost component (K_{Iv}, Kₗₕ) to be stored in the one cost component store (RAM7) is reducible in the presence of allocation instructions for equally directed floor calls of two adjacent floors and/or co-incidence of cage calls and scanner settings of the first scanner (R1).

2. Group control for lifts according to patent claim 1, wherein the determination of the operating costs (K) takes place according to the relationship
K = tv(P_{M} + k₁.R_{E} - k₂.R_{c}) + k₁ [ m.tₘ + tᵥ(R + Z)],
wherein
tᵥ signifies the delay time for an intermediate stop,
P_{M} the instantaneous cage load at the instant of the calculation,
R_{E} the number of allocated floor calls between selector setting and scanner setting,
R_{c} the number of cage calls between selector setting and scanner setting,
k₁ an anticipated number, determined in dependence on traffic conditions, of persons boarding per floor call,
k₂ an anticipated number, determined in dependence on traffic conditions, of persons alighting per cage call,
m the number of floor distances between selector setting and scanner setting,
tₘ the mean travelling time per floor distance,
R the number of the stops to be expected between selector setting and scanner setting,
Z a supplement dependent on the operational state of the cage,
tᵥ(P_{M} + k₁.R_{E} - k₂.R_{cJ} inner operating costs (K_{I}), which correspond to the waiting times of passengers anticipated to be in the cage and would arise during a stop at a floor designated by the scanner setting, and
k, m.tₘ + tᵥ(R + Z) signifies outer operating costs (K_{A}), which correspond to the waiting times of passengers anticipated to be at a floor designated by the scanner setting,
characterised thereby, that the determination of the operating costs (Kᵥ, Kₕ) of each individual cage (5, 6) of the double cage (4) takes place for each scanner setting according to the relationships
Kᵥ = Sᵥ.K_{Iv} + K_{Av} and
Kₕ = Sₕ.K_{Ih} + ^{K}_{Ah},
wherein
K_{Iv}, K_{Av} signify respectively the inner and outer operating costs of the cage in front in direction of travel,
K_{Ih}, K_{Ah} respectively the inner and outer operating costs of the cage to the rear in direction of travel, as well as
Sᵥ and Sₕ signify a status factor, wherein
Sᵥ, Sₕ = 0 when co-incidence is present between a cage a call and the scanner setting,
Sᵥ, Sₕ = 1 when allocation instructions are present for equally directed calls of two adjecent floors and
Sᵥ, Sₕ = 2 when neither co-incidence nor allocation instructions are present for equally directed calls of two adjacent floors.

5. Group control for lifts according to patent claim 2, characterised thereby, that a counter (CPU) is provided, which counts allocated equally directed calls of two adjacent floors in pairs, and that the number of the stops (R) to be expected between selector setting and scanner setting is calculated according to the reletionship
R = R_{E} + Rc - R_{EC} - R_{EE},
wherein
R_{E} signifies the number of allocated floor calls between selector setting and scanner setting,
R_{c} the number of cage calls between selector setting and scanner setting,
R_{EC} the number of co-incidences of cage calls and allocated floor calls between selector setting and scanner setting and
R_{EE} signifies the number of pairs of allocated equally directed calls of two adjacent floors between selector setting and scanner setting.

## Revendications

1. Commande d'un groupe d'ascenseurs pour cabines à compartiments doubles formées de deux cabines (5, 6) disposées l'une au-dessus de l'autre dans un bâti de cabine commun, avec des mémoires d'appels de cabine (RAM2, RAM3) et des dispositifs de mesure de charge (9) associés aux cabines (5, 6), des mémoires d'appels d'étage (RAM1) et, associés à chacun des ascenseurs du groupe, des sélecteurs (R3) indiquant chaque fois l'étage d'un arrêt possible, ainsi qu'avec une installation d'exploration (R1, R2) présentant au moins une position pour chaque étage, commande de groupe dans laquelle est prévue une installation de commande qui, par ascenseur, comporte une installation de calcul (CPU) déterminant, pour chaque position d'un premier dispositif de balayage (R1) de l'installation d'exploration (R1, R2), des coûts de service (K) correspondant aux temps d'attente d'utilisateurs, et dans laquelle sont prévues deux mémoires de partie de coûts (RAM7, RAM8) mémorisant chacune une partie de coûts de service intérieurs et extérieurs (K_{I}, K_{A}), une mémoire de coûts (RAM9) mémorisant les coûts de service (K), une installation de comparaison (14) recherchant la cabine qui présente les plus petits coûts de service (K) pour chaque position d'un deuxième dispositif de balayage (R2) de l'installation d'exploration (R1, R2) et une mémoire d'attribution (RAM10), une instruction d'attribution pour un appel d'étage existant ou à venir pouvant être enregistrée dans la mémoire d'attribution (RAM10) de la cabine à compartiments doubles (4) qui dispose des coûts de service (K) les plus faibles, caractérisée en ce:
- que, pour chaque position de dispositif de balayage, les mémoires de partie de coûts (RAM7, RAM8) comportent deux cases de mémoire (v, h) dans lesquelles sont mémorisées des parties de coûts de service (K_{Iv}. K_{Ih}, K_{Av}, K_{Ah}) calculées pour chacune des cabines séparées (5, 6) de la cabine à compartiments doubles (4),
- qu'il est prévu un circuit comparateur (VS) qui est relié par combinaison logique aux mémoires de partie de coûts (RAM7, RAMB) et à la mémoire de coûts (RAM9) et qui compare entre eux les coûts de service (Ky, Kₕ) des deux cabines (5, 6) de la cabine à compartiments doubles (4), les coûts de service (Kᵥ, Kₕ) les plus faibles pouvant être mémorisés dans la mémoire de coûts (RAM9),
- qu'en liaison avec le circuit comparateur (VS) et avec le sélecteur (R3) il est prévu une mémoire de caractéristiques (RAM11) dans laquelle est mémorisée une caractéristique de la cabine (5, 6) ayant les plus petits coûts de service (Ky, Kₕ), et
- que la première partie de coûts de service (Kₗᵥ, Kₗₕ) à mémoriser dans l'une des mémoires de partie de coûts (RAM7) en présence d'instructions d'attribution pour des appels d'étage pour la même direction à deux étages voisins et/ou de coïncidences d'appels de cabine et de positions d'exploration du premier dispositif de balayage (R1) est réductible.

2. Commande d'un groupe d'ascenseurs selon la revendication 1, pour laquelle la détermination des coûts de service (K) est effectuée selon la relation:
K = tv(PM+k₁.RE-k₂.R_{c})+k₁[m.tₘ+tᵥ(R+Z)] dans laquelle:
tᵥ désigne le temps de retard lors d'un arrêt intermédiaire,
P_{M} désigne la charge instantanée de cabine au moment du calcul,
R_{E} désigne le nombre d'appels d'étage attribués entre position de sélecteur et position de dispositif de balayage,
R_{c} désigne le nombre d'appels de cabine entre position de sélecteur et position de dispositif de balayage,
k, désigne, déterminé en fonction des conditions du trafic, un nombre probable d'utilisateurs entrants par appel d'étage,
k₂ désigne, déterminé en fonction des conditions du trafic, un nombre probable d'utilisateurs sortants par appel de cabine,
m désigne le nombre de distances d'étages entre position de sélecteur et position de dispositif de balayage,
tₘ est le temps de parcours moyen par distance d'étages,
R désigne le nombre d'arrêts escomptés entre position de sélecteur et position de dispositif de balayage,
Z est un supplément dépendant de l'état en service de la cabine,
tᵥ(P_{M}+k₁.R_{E}-k₂.R_{c}) représente des coûts de service intérieurs (K_{I}) qui correspondent aux temps d'attente d'utilisateurs se trouvant probablement dans la cabine et se produiraient pendant un arrêt à un étage défini par la position du dispositif de balayage, et
k₁[m.tₘ+tᵥ(R+Z)] représente des coûts de service extérieurs (K_{A}) correspondant aux temps d'attente d'utilisateurs se trouvant probablement à un étage défini par la position du dispositif de balayage,
caractérisée en ce qu'à chaque position de dispositif de balayage la détermination des coûts de service (Kᵥ, Kₕ) de chacune des cabines (5, 6) de la cabine à compartiments doubles (4) s'effectue selon les relations:
Kᵥ = Sᵥ.Kₗᵥ+K_{Av}
Kₕ = Sₕ.Kₗₕ+^{K}_{Ah}
dans lesquelles:
Kₗᵥ, K_{A}y désignent respectivement les coûts de service intérieurs et les coûts de service extérieurs de la cabine avant dans la direction du trajet,
Kₗₕ, K_{Ah} désignent respectivement les coûts de service intérieurs et les coûts de service extérieurs de la cabine arrière dans la direction du trajet,
Sᵥ, Sₕ désignent un facteur d'état, pour lequel: Sᵥ,Sₕ = 0 lorsqu'il y a coïncidence d'un appel de cabine et de position de dispositif de balayage,
Sᵥ,Sₕ = 1 lorsque des instructions d'attribution existent pour des appels de même direction à deux étages voisins,
Sᵥ,Sₕ = 2 lorsqu'il n'existe ni coïncidence ni instructions d'attribution pour des appels de même direction à deux étages voisins.

3. Commande d'un groupe d'ascenseurs selon la revendication 2,
caractérisée en ce qu'il est prévu un compteur (CPU) qui compte par paires des appels attribués de même direction à deux étages voisins, et en ce que le nombre d'arrêts escomptés (R) entre position de sélecteur et position de dispositif de balayage est calculé selon la relation:
R = R_{E}+R_{C}-R_{EC}-R_{EE}
dans laquelle:
R_{E} désigne le nombre d'appels d'étage attribués entre position de sélecteur et position de dispositif de balayage,
R_{c} désigne le nombre d'appels de cabine entre position de sélecteur et position de dispositif de balayage,
R_{Ec} désigne le nombre de coïncidences d'appels de cabine et d'appels d'étage attribués entre position de sélecteur et position de dispositif de balayage,
R_{EE} désigne le nombre de paires d'appels d'étage attribués de même direction à deux étages voisins entre position de sélecteur et position de dispositif de balayage.
